# EUROPÄISCHE PATENTSCHRIFT

(11) **EP 0 160 936 B1**
(45) Veröffentlichungstag und Bekanntmachung des Hinweises auf die Patenterteilung: **09.05.1990**
(21) Anmeldenummer: 85105356.1
(22) Anmeldetag: 02.05.1985
(51) Int. Cl.: B61G 9/06

(54) **Kombinierte Zug- und Stossvorrichtung**
Combined traction and buffing device
Dispositif combiné à tirer et à pousser

(30) Priorität: 07.05.1984 DE 3416749
(43) Veröffentlichungstag der Anmeldung: 13.11.1985
(73) Patentinhaber: Bergische Stahl-Industrie, D-42859 Remscheid (DE)
(72) Erfinder: Klein, Willi, Dipl.-Ing., D-5630 Remscheid (DE); Chatterjee, Barun, Dipl.-Ing., D-5630 Remscheid (DE)
(74) Vertreter: Jung, Hermann L., Dipl.-Chem.

(56) Entgegenhaltungen:
- AU-B- 415 109
- DE-A- 1 455 277
- DE-A- 1 809 135
- DE-A- 3 035 922
- DE-C- 1 947 819
- FR-A- 2 378 662
- US-A- 3 258 134

## Beschreibung

Die Erfindung betrifft eine Kombinierte Zug-und Stossvorrichtung mit einer Reibungsfeder und einer Elastikpatrone für Mittelpufferkupplungen von Schienenfahrzeugen, wobei die Vorrichtung in die den Kuppelkopf mit der Anlenkung verbindende Zugstange eingefügt ist oder diese ersetzt und die Elastikpatrone aus einem Rohrkörper mit einem gegen das Federmedium verscheibbaren Kolben besteht, der über eine Kolbenstange aus der Elastikpatrone herausgeführt ist, wobei die Elastikpatrone längsverschieblich innerhalb einer in einem an der Anlenkung kardanisch gelagerten Gehäuse angeordneten Reibungsfeder liegt.

Zug- und Stossvorrichtungen unter Verwendung von Reibungsfedern sind bekannt. Diese Federn sind vor allem deswegen so vorteilhaft, weil mit solchen Vorrichtungen bei relativ kleinen Federwegen relativ grosse Kräfte abgefedert werden können. Mit Reibungsfedern lassen sich jedoch keine Stossvorrichtungen aufbauen, welche erst oberhalb einer bestimmten Grenze ansprechen und dann den zu grossen Stoss auffangen und die bei dolchen Stössen auftretenden Eneregien vom Fahrzeug fernhalten. Man hat daher beispeilsweise in der DE-PS 19 47 819 eine Vorrichtung vorgeschlagen, welche in der Lage ist, übergrosse Stösse aufzufangen. Der Nachteil dabei ist, dass diese bekannte Vorrichtung nach jedem Ansprechen ersetzt werden muss. Dieser Aufwand ist beträchlich.

Man ist daher dazu übergegengen (DE-A 30 35 922) eine Zug- und Stossvorrichtung aus einer Reibungsfeder und einer Elastikpatrone aufzubauen. Der Nachteil dieser bekannten Vorrichtung liegt aber darin, dass die bekannte Konstruktion am Zughaken eines Schienenfahrzeugs aufgehängt wird, was zu einem enormen Verschleiss infolge des dauernden Wechsels von Zug- und Stosskräften am Kuppelkopf führt. Weiter ist bei dieser Konstruktion ein weitere Nachteil darin zu erkennen, dass bei Zug am Kuppelkopf (was ca 50% aller Beanspruchungsfälle ausmacht) sich immer die Kolbenstange von der Grundplatte abhebt und beim Wechsel von Zug uaf Druck wider gegen die Grundplatte gehämmert wird. Dies bedeutet, dass nicht nur das vordere Ende der Kolbenstange bei dieser bekannten Konstruktion deformiert wird, sondern auch die Grundplatte. Der Schlag erfolgt immer mit der vollen Kraft des Drucks.

Der vorliegenden Erfindung liegt daher die Aufgabe zugrunde, die Nachteile der bekannten Konstruktionen zu vermeiden und eine Kombination aus Reibungsfederelementen und Elastikpatronen bei Mittelpufferkupplungen zu verwenden, die die Vorteile beider Elemente ausnutzt, ohne deren Nachteile in Kauf nehmen zu müssen.

Die Lösung der Aufgabe besteht darin, dass die Elastikpatrone mit dem Kuppelkopf verbunden ist und drehfest im Gehäuse gelagert ist und dass das Zwischenstück einen sich an das vordere Ende der Reibungsfeder anlegenden Anschlag und einen sich an die nach hinten herausgeführte Kohlenstange der Elastikpatrone anlegenden Anschlag besitzt, welcher sich ausserdem sowohl über eine hintere Zwischenlage gegen das hintere Ende der Reibungsfeder anlegt als auch einen der Einfederung der Reibungsfeder entsprechenden Abstand zum Endanschlag besitzt.

Vorteilhaft sind die Charakteristiken der Reibungsfeder und der Elastikpatrone unterschiedlich eingestellt, wobei vorzugsweise die Ansprechkraft der Elastikpatrone grösser ist als die grösste Federkraft der Reibungsfeder.

Zweckmässig besteht das Zwischenstück aus einem Rohrstück, auf dessen vorderes Ende der nach aussen überstehende Anschlag aufgeschraubt ist, welcher sich über eine vordere Zwischenlage gegen das vordere Ende der Reibungsfeder anlegt.

Der Vorteil der erfindungsgemässen Vorrichtung liegt vor allem darin, dass die Elastikpatrone auch in dem Bereich, in dem die Reibungsfeder ihre Funktion erfüllt, schon einen elastischen Zwischenpufferbildet, welcher erst dann, wenn der gesamte Weg der Reibungsfeder ein-gefedert ist, zur Wirkung kommt und dann immer noch übergrosse Stösse elastisch auffangen kann.

Nach der Zeichnung, in der eine beispielsweise Ausführungsform unter Verwendung einer Elastomer-Patrone dargestellt ist, ist das Gehäuse 11 für die Reibungsfeder 12 am (nicht dargestellten) Anlenkungsgehäuse kardanisch befestigt und wird durch an sich bekannte Stützbeine 13 in horizontaler Ebene auf Mitte gehalten, welche aber auch durch jede andere bekannte Vorrichtung zur Mittenstellung ersetzt werden kann. Innerhalb der Reibungsfeder 12 ist eine an sich bekannte Elastomer-Patrone 14 angeordnet, die am vorderen Ende mit dem (nicht dargestellten) Kuppelkopf verbunden ist. Zwischen Elastomer-Patrone 14 und Kuppelkopf kann aber auch noch ein Verlängerungsstück vorgesehen werden. Zwischen Reibungsfeder 12 und Elastomer-Patrone 14 ist ein rohrförmiges Zwischenstück 15 vorgesehen, bei dem am vorderen Ende ein Anschlag 16 aufgeschraubt ist, welcher radial nach aussen über das Zwischenstück 16 übersteht und sich über die vordere Zwischenlage 17 am verderen Ende der Reibungsfeder 12 anlegt. Gleitsteine aus Kunststoff mit kleinem Reibungskoeffizienten sind bei 18 zwischen Elastomer-Patrone 14 und Anschlag 16, bei 19 zwischen Anschalg 16 und Reibungsfedergehäuse 11 und bei 20 zwischen Reibungsfedergehäuse 11 und vordere Zwischenlage 17 angeordnet, wodurch eine gute Verschiebbarkeit zwischen den drei Teilen relativ zueinander bewirkt wird.

Eine Verdrehung der einzelnen Teile zueinander wird dadurch verhindert, dass einerseits am Reibungsfedergehäuse 11 ein Keil 22 mit der Schraube 23 befestigt ist, welcher in einer Nut 21 im Anschlag 16 längsverschieblich gelagert ist. Damit wird eine Verdrehung des Zwischenstücks 15 gegenüber dem Gehäuse 11 verhindert. Andererseits trägt die Elastomer-Patrone 14 einen Keil 24, welcher in einem Längsschlitz 25 im Zwischenstück 15 verschiebbar ist. Dadurch wird eine Verdrehung von Elastomer-Patrone 14 relativ zum Zwischenstück 15 verhindert. Beide Massnahmen zusammen verhindern also, dass sich der an der Elastomer-Patrone 14 befestigte Kuppelkopf gegenüber der Anlenkung verdrehen kann.

Am rückwärtigen Ende des Zwischenstücks 15 ist ein Anschlag 26 soweit eingeschraubt, dass sich der Anschlag 26 gegen die nach hinten harausragende Kolbenstange 27 der Elastomer-Patrone 14 anlegt und mit dem Bund 34 eine Vorspannung erzeugt, wobei zur besseren Führung die Kolbenstange 27 in eine Ausnehmung 28 im Anschlag 26 eingreift. Ein nach aussen über das Zwischenstück vorstehender Bund oder Flansch 29 legt sich von hinten her über die hintere Zwischenlage 30 gegen die Reibungsfeder 12 an. Der Bund 29 kann auch Teil des Anschlags 26 sein. Die Zwischenlage 30 ist nach hinten soweit verlängert, dass sie am Endanschlag 31 anliegt und dadurch das Widerlager für die Reibungsfeder 12 bildet. Zwischen dem Endanschlag 31 und dem Anschlag 26 ist in Normallage ein Abstand R, welcher dem zulässigen Einfederungsweg der Reibungsfeder 12 entspricht. Zwischen der hinteren Zwischenlage 30 und dem Gehäuse 11 einerseits und dem Flansch 29 andererseits sind Gleitstücke 32 und 33 aus einem reibungsarmen Kunststoff angeordnet.

Die im normalen Verkehr auftretenden Stösse werden vom Kuppelkopf auf die Elastomer-Patrone 14 übertragen, welche ihrerseits die Stösse über die Kolbenstange 27, den Anschlag 26, das Zwischenstück 15, den Anschlag 16 und die Zwischenlage 17 aufdie Reibungsfeder 12 überträgt, welche dann einfedert. Übersteigt bei einem zu grossen Stoss die Stosskraft die Kraft der Reibungsfeder 12 so wird der Anschlag 26 soweit zurückgeschoben, dass er am Endanschlag 31 anliegt, also den Weg R durchlaufen hat. Wird jetzt infolge des übergrossen Stosses noch weiter über den Kuppelkopf auf die Elastomer-Patrone 14 gedrückt, so verschiebt sich die Patrone 14 um höchstens den Weg E, wobei die Kolbenstange 27 in die Patrone 14 hineingeschoben wird und dort in bekannter Weise den Kunststoff verdrängt. Dabei wird die Stossenergie vernichtet. Voraussetzung dafür ist allerdings, dass die Ansprechkraft der Elastomer-Patrone 14 grösser ist als die grösste von der Reibungsfeder 12 aufzubringende Kraft. Während des Eindringens der Kolbenstange 27 wird die Stossenergie vernichtet. Diese Stossenergie wird also von der Anlenkung und damit vom Fahrzeug ferngehalten. Hört der Stoss auf, so verschiebt sich die Elastomer-Patrone 14 infolge der bekannten Eigenschaften des Elasteomers wieder innerhalb des Zwischenstücks 15 um den Weg E nach vorne, bis der in der Zeichnung dargestellt Zustand wieder erreicht ist. Da die Ansprechkraft der Elastomer-Patrone 14 stark von der Auflaufgeschwindigkeit abhängig ist, kann es möglich sein, dass während der axialen Bewegung des Kuppelkopfs eine Überlagerung der Hübe der Reibungsfeder 12 sowie der Elastomer-Patrone 14 stattfindet.

Bei Zug am Kuppelkopf wird die Elastomer-Patrone 14 nach vorn gezogen. Dann wird die Zugkraft über den Bund 34, das Zwischenstück 15, den Flansch 29 und die hintere Zwischenlage 30 auf die Reibungsfeder 12-übertragen, welche sich gegen den Bund 35 anlegt und einfedert. Die Elastomer-Patrone 14 wird bei Zug am Kuppelkopf nicht in Anspruch genommen.

Selbstvorständlich lässt sich die Anordnung auch bei gleicher Wirkungsweise umkehren, sodass der Kuppelkopf am Reibungsfedergehäuse 11 angeordnet ist und die Vorrichtung mit der Elastomer-Patrone 14 am Fahrzeug direkt oder über ein Anlenkgehäuse angelenkt ist.

Die Anschläge 16 und 26 sind in an sich bekannter Weise gegen Verdrehen auf dem Zwischenstück 15 gesichert. Es können auch alle an sich bekannten Mittenrückstellvorrichtungen verwendet werden.

Das Federmedium in der Elastikpatrone kann ein Elastomer, ein vorgespanntes Gas, ein mit einem Speicher verbundenes Fluid oder auch eine oder mehrere Ring- oder Schraubenfedern, geteilt oder ungeteilt, sein.

## Patentansprüche

1. Kombinierte Zug- und Stossvorrichtung mit einer Reibungsfeder (12) und einer Elastikpatrone (14) für Mittelpufferkupplungen von Schienenfahrzeugen, wobei die Vorrichtung in die den Kuppelkopf mit der Anlenkung verbindende Zugstange eingefügt ist oder diese ersetzt und die Elastikpatrone aus einem Rohrkörper mit einem gegen das Federmedium verschiebbaren Kolben besteht, der über eine Kolbenstange (27) aus der Elastikpatrone herausgeführt ist, wobei die Elastikpatrone längsverschieblich innerhalb eine in einem an der Anlenkung kardanisch gelagerten Gehäuse angeordneten Reibungsfeder liegt, dadurch gekennzeichnet, dass die Elastikpatrone (14) mit dem Kuppelkopf verbunden ist und drehfest in Gehäuse (11) gelagert ist und dass ein Zwischenstück (15) einen sich an das vordere Ende der Reibungsfeder (12) anlegenden Anschlag (16) und einen sich an die nach hinten herausgeführte Kolbenstange (27) der Elastikpatrone (14) anlegenden Anschlag (26) besitzt, welcher sich ausserdem sowohl über eine hintere Zwischenlage (30) gegen das hintere Ende der Reibungsfeder (12 anlegt als auch einen der Einfederung der Reibungsfeder (12) entsprechenden Abstand (R) zum Endanschlag (31) besitzt.

2. Zug- und Stossvorrichtung nach Anspruch 1, dadurch gekennzeichnet, dass die Charakteristiken der Reibungsfeder (12) und der Elastikpatrone (14) unterschiedlich sind, wobei vorzugsweise die Ansprechkraft der Elastikpatrone (14) grösser ist als die grösste Federkraft der Reibungsfeder (12).

3. Zug- und Stossvorrichtung nach Anspruch 1 oder 2, dadurch gekenneichnet, dass das Zwischenstück (15) aus einem Rohrstück besteht, auf dessen vorderes Ende der nach aussen überstehende Anschlag (16) aufgeschraubt ist, welcher sich über eine vordere Zwischenlage (17) gegen das vordere Ende der Reibungsfeder (12) abstützt.

4. Zug- und Stossvorrichtung nach einem der Ansprüche 1 bis 3 dadurch gekennzeichnet, dass der hintere Anschlag (26) in das rohrförmige Zwischenstück (15) soweit eingeschraubt ist, bis der Anschlag (26) an der Kolbenstange (27) der Elastikpatrone (14) anliegt und gegebenenfalls die Elastikpatrone (14) sich an einem Anschlag (34), wie Bund, Stift, etc., gegenüber dem Zwischenstück (15) abstützt.

5. Zug- und Stossvorrichtung nach einem der Ansprüche 1 bis 4 dadurch gekennzeichnet, dass die hintere Zwischenlage (30) bis zum Endanschlag (31) des Gehäuses (11) verlängert ist und dort anliegt.

6. Zug- und Stossvorrichtung nach einem der Ansprüche 1 bis 5 dadurch gekennzeichnet, dass Gleitstücke (18, 19, 20, 32, 33), vorzugsweise aus einem reibungsarmen Kunststoff, zwischen den aufeinander gleitenden Flächen des Gehäuses (11), des Zwischenstücks (15), der Zwischenlagen (16, 30) und der Elastikpatrone (14) angeordnet sind.

7. Zug- und Stossvorrichtung nach einem der Ansprüche 1 bis 6 dadurch gekennzeichnet, dass das Federmeium in der Elastikpatrone (14) ein Elastomer ist.

## Revendications

1. Dispositif combiné de traction et pare-choc présentant un ressort de friction (12) et une cartouche élastique (14) pour attelage à tampon central de véhicules ferroviaires, le dispositif étant inséré dans la barre de traction reliant la tête d'accouplement et l'articulation ou remplaçant ladite barre, et la cartouche élastique étant composée d'un corps tubulaire à l'intérieur duquel se déplace un piston antagoniste du moyen amortisseur, le piston sortant de la cartouche élastique guidé par un bielle (29), la cartouche élastique se trouvant à l'intérieur d'un ressort installé dans un carter relié par un cardan à l'articulation, caractérisé en ce que le cartouche élastique (14) est reliée à la tête d'accouplement et repose, sans pouvoir tourner, dans le carter (11), et en ce qu'une pièce intercalaire (15) possède une butée (16) s'appliquant contre l'extrémité avant du ressort de friction (12) et un butée (26) s'appliquant contre la bielle (27), sortie à l'arrière, de la cartouche élastique (14), laquelle butée (26) s'applique parsa couche intermédiaire (30) contre l'extrémité arrière du ressort de friction (12) et forme un écart (R) par rapport à la butée fin de course (31) correspondant à la compression du ressort (12).

2. Dispositif de traction et pare-choc selon revendication 1, caractérisé en ce que les caractéristiques du ressort à friction (12) et de la cartouche élastique (14) sont distinctes, la force de réaction de la cartouche élastique (14) étant supérieure à la force la plus élevée développable par le ressort à friction (12).

3. Dispositif de traction et pare-choc selon revendication 1 ou 2, caractérisé en ce que la pièce-intercalaire (15) se compose d'une pièce tubulaire sur l'extrémité avant de laquelle est vissée la butée (16) faisant saillie vers l'extérieur et s'appuyant par une couche intermédiaire avant (17) contre l'extrémité avant du ressort à friction (12).

4. Dispositif de traction et pare-choc selon l'une des revendications 1 à 3, caractérisé en ce que la butée arrière (26) est vitessée à l'intérieur de la pièce tubulaire (15) au point qu'elle (26) s'applique contre la bielle (27) de la cartouche élastique (14) et que, le cas échéant, la cartouche élastique (14) s'applique contre une butée (34) du genre collet, tige, etc., en face de la pièce intercalaire (15).

5. Dispositif de traction et pare-choc selon l'une des revendications 1 à 4, caractérisé en ce que la couche intermédiaire arrière (30) se prolonge jusqu'à la butée fin de course (31) du carter (11) et s'applique contre elle.

6. Dipositif de traction et pare-choc selon l'une des revendications 1 à 5, caractérisé en ce que les pièces coulissantess (18, 19, 20, 32, 33) sont en matière plastique générant peu de friction et qu'elles sont situées entre les surfaces glissant les unes sur les autre du carter (11), de la pièce intercalaire (15), des couches intermédiaires (16, 30) et de la cartouche élastique (14).

7. Dispositif de traction et pare-choc selon l'une des revendications 1 à 6, caractérisé le moyen amortisseur dans la cartouche élastique (14) est un élastomère.

## Claims

1. Combined drawing and buffing device having a friction spring (12) and a resilient cartridge (14) for central buffer couplings of rail vehicles, the device being inserted into the drawbar connecting the trumpet to the articulation or replacing the said drawbar and the resilient cartridge comprising a tubular body with a piston which is displaceable counter to the spring medium and the piston rod (27) of which leads out of the resilient cartridge, the resilient cartridge lying with longitudinal dis- placeability in a friction spring arranged in a casing cardinically mounted at the articulation, characterized in that the resilient cartridge (14) is connected to the trumpet and is mounted rotationally fast in the casing (11), and in that an intermediate piece (15) has a stop (16) resting against the forward end of the friction spring (12) and a stop (26) which rests against the piston rod (27), leading out rearwards, of the resilient cartridge (14) and, in addition, both rests via a rear spacer (30) against the rear end of the friction spring (12) and has a clearance (R) relative to the end stop (31) which corresponds to the deflection of the friction spring (12).

2. Drawing and buffing device according to Claim 1, characterized in that the characteristics of the friction spring (12) and of the resilient cartridge (14) are different, the response force of the resilient cartridge (14) preferably being greater than the maximum spring force of the friction spring (12).

3. Drawing and buffing device according to Claim 1 or 2, characterized in that the intermediate piece (15) comprises a tubular piece, onto the forward end of which is screwed the outward-protruding stop (16), which is supported via a forward spacer (17) against the forward end of the friction spring (12).

4. Drawing and buffing device according to one of Claims 1 to 3, characterized in that the rear stop (26) is screwed into the tubular intermediate piece (15) until the stop (26) rests against the piston rod (27) of the resilient cartridge (14) and, if required, the resilient cartridge (14) is supported against a stop (34), such as a collar, pin etc., relative to the intermediate piece (15).

5. Drawing and buffing device according to one of Claims 1 to 4, characterized in that the rear spacer (30) is extended as far as the end stop (31) of the casing (11) and abuts there.

6. Drawing and buffing device according to one of Claims 1 to 5, characterized in that sliders (18, 19, 20, 32, 33), preferably made of a low-friction plastic, are arranged between those surfaces of the casing (11), of the intermediate piece (15), of the spacers (16, 30) and of the resilient cartridge (14) which slide on one another.

7. Drawing and buffing device according to one of Claims 1 to 6, characterized in that the spring medium in the resilient cartridge (14) is an elastomer.
